# EUROPÄISCHE PATENTANMELDUNG

(11) **EP 2 567 738 A2**
(43) Veröffentlichungstag der Anmeldung: **13.03.2013**
(21) Anmeldenummer: 12183436.0
(22) Anmeldetag: 07.09.2012
(51) Int. Cl.: A63B 63/00, A63B 71/02, E04H 3/14

(54) **Gebäudekonstruktion zum Durchführen von Sportaktivitäten**

(30) Priorität: 07.09.2011 DE 202011105432 U
(71) Anmelder: Kübler Sport GmbH, 71522 Backnang (DE)
(72) Erfinder: Kübler Sport GmbH, 71522 Backnang (DE)
(74) Vertreter: BRP Renaud & Partner

(57) **Zusammenfassung**

Die Erfindung betrifft eine Gebäudekonstruktion (10), umfassend:
- eine im Wesentlichen rechteckig ausgebildete Gebäude-Innenfläche (12) mit jeweils zwei Stirnseiten (14) und zwei Längsseiten (16),
- eine entlang der Stirn- (14) und Längsseiten (16) angeordnete Begrenzungseinrichtung (15) zur wenigstens teilweisen Begrenzung der Gebäude-Innenfläche (12) umfassend eine Mehrzahl von entlang der Stirnseiten (14) oder/und Längsseiten (16) angeordneten vertikalen Trägerelementen (18s,l),
- wenigstens eine Torvorrichtung (22) mit einem Rahmen (23), der eine vordere Öffnung (V) aufweist, die durch zwei vertikale Torpfosten (24) und eine die vertikalen Torpfosten verbindende Querlatte (25) begrenzt ist,
- wobei die Begrenzungseinrichtung (15) eine Abdeckungseinrichtung mit einer Rahmenkonstruktion zur Abdeckung der Gebäude-Innenfläche der Gebäudekonstruktion aufweist,
- wobei die Begrenzungseinrichtung (15) eine Mehrzahl von Bandenelementen (36) umfasst, welche derart zwischen benachbarten vertikalen Trägerelementen (18s,18l) angeordnet sind, dass sie die Gebäude-Innenfläche (12) der Gebäudekonstruktion (10) wenigstens teilweise begrenzen,
- wobei die Abdeckungseinrichtung (40) oberhalb der Gebäude-Innenfläche (12) der Gebäudekonstruktion (10) angeordnet und an den vertikalen Trägerelementen (18s,l) der Begrenzungseinrichtung (15) befestigt ist.

## Beschreibung

Die vorliegende Erfindung betrifft eine Gebäudekonstruktion, insbesondere geeignet zum Durchführen von Sportaktivitäten. Die vorliegende Erfindung betrifft ferner eine Torvorrichtung zur Aufnahme eines Sportgeräts, insbesondere eines Balls.

Derartige Gebäudekonstruktionen, die auch Torvorrichtungen umfassen können, finden in der Praxis häufig als Sporthalle oder Sportplatz Verwendung, in der bzw. dem verschiedene Sportarten wie z.B. Fußball, Volleyball, Basketball, Tennis, Badminton, Hockey u.a. betrieben werden können. Aus dem Stand der Technik bekannt sind beispielsweise Gebäudekonstruktionen in Form von Sporthallen jeder Art, mit darin installierten Torvorrichtungen (z.B. Fußballtore oder Handballtore) und weiteren Sporteinrichtungen (z.B. Basketballkörbe, Volleyballnetze, u.ä.). Derartige Gebäudekonstruktionen weisen den Nachteil auf, dass sie aus einer Vielzahl von Einzelelementen (beispielsweise Trägerelemente, Bandenelemente, Sportgeräte, Türen etc.) bestehen, welche erst am Zielort vom Hersteller der Gebäudekonstruktion montiert und zusammengebaut werden. Die verschiedenen Bauelemente werden dabei üblicherweise auf geeignete Weise aneinander befestigt (beispielsweise mittels Verschrauben o.ä.). Die Anzahl solcher Schraubverbindungen ist aber üblicherweise aus Kostengründen begrenzt, da mit zunehmender Anzahl solcher Verbindungen sowohl die Material- als auch Montagekosten zunehmen. Andererseits würde aber eine zu geringe Anzahl an Befestigungselementen zur Befestigung der verschiedenen Bauelemente aneinander zur Folge haben, dass die gesamte Gebäudekonstruktion eine nicht-optimale mechanische Stabilität bzw. Steifigkeit aufweisen würde. Als Folge davon werden die vorhandenen Befestigungselemente übermäßig stark belastet, was zu einem beschleunigten Verschleiß der Gebäudekonstruktion führen kann.

Die DE 199 32 815 A1 offenbart eine Gebäudekonstruktion mit einer im Wesentlichen rechteckig ausgebildeten Gebäude-Innenfläche mit jeweils zwei Stirn- und zwei Längsseiten. Die Gebäudekonstruktion umfasst eine entlang der Stirn- und Längsseiten angeordnete Begrenzungseinrichtung zur wenigstens teilweisen Begrenzung der Gebäude-Innenfläche. Diese Begrenzungseinrichtung umfasst wiederum eine Mehrzahl von Bandenelementen, die jeweils zwischen vertikalen Trägerelementen angeordnet sind. Die Gebäudekonstruktion umfasst ferner eine Torvorrichtung, die Teil der Begrenzungseinrichtung ist.

Die DE 10 2008 023 097 A1 beschreibt eine Torvorrichtung, die als Teil einer geschlossenen Spielfeldbegrenzung verwendet werden kann. In die Seitenwände der Torvorrichtung sind schwenkbare Türen integriert.

Die DE 10 2008 044 939 A1 beschreibt eine Spielfeldanordnung mit einem umlaufenden Bandensystem, welches aus aufrecht stehenden Plattensegmenten gebildet wird. Die Spielfeldanordnung zeichnet sich durch eine umlaufende Bodennut aus, welche als Aufnahme für die Unterseite solcher Plattensegmente dient. Die Spielfeldanordnung kann mittels eines Deckelnetzes abgedeckt werden.

Die DE 202 18 830 U1 offenbart einen Bausatz zur Begrenzung von Ball-Spielfeldern. Ein solcher Bausatz umfasst von metallenen Einsatzprofilen umgebene Bandenelemente, welche an entlang einer äußeren Begrenzungslinie des Ball-Spielfeldes aufgestellten Metallpfosten angeschlossen werden können.

Die DE 692 06 594 T2 betrifft eine Gebäudekonstruktion für Sportanlagen aus Fertigteilen, welche sich insbesondere für die Abgrenzung einer Innenfläche eignet, auf welcher eine bestimmte Sportart durchgeführt werden kann. Die Konstruktion umfasst bandenartige Elemente, welche als Begrenzungseinrichtung wirken. Stirnseitig sind jeweils Torvorrichtungen angebracht, die gleichzeitig als Zugangsvorrichtung in die Gebäudekonstruktion dienen.

Die US 5,312,109 offenbart ein Fußballfeld, welches durch bandenartige Begrenzungselemente eingefasst wird. Das Fußballfeld wird stirnseitig durch zwei Torvorrichtungen begrenzt, welche zusammen mit mehreren Bandenelementen eine Begrenzungseinrichtung ausbilden. Die Torvorrichtungen dienen gleichzeitig als Zugangseinrichtung zu dem Fußballfeld, wobei in den Torvorrichtungen keine Zugangstür vorgesehen ist.

Die WO 83/01 806 A1 offenbart eine Begrenzungseinrichtung für einen Spielplatz für Kinder, welche u.a. aus netzartig ausgebildeten Seitenwänden gebildet wird. Des Weiteren ist ein netzartig ausgebildetes Dach vorgesehen, welches oberhalb des Spielplatzes in der Art eines Zeltdachs aufgespannt werden kann.

Es ist eine Aufgabe der vorliegenden Erfindung, eine verbesserte Ausführungsform für eine Gebäudekonstruktion sowie für eine Torvorrichtung anzugeben, bei welcher oben genannte Nachteile beseitigt oder zumindest reduziert sind.

Die oben genannte Aufgabe wird gelöst durch den Gegenstand der unabhängigen Ansprüche. Bevorzugte Ausführungsformen sind Gegenstand der abhängigen Ansprüche.

Die Erfindung beruht auf dem allgemeinen Gedanken, die zur Begrenzung der Gebäudekonstruktion verwendeten Bandenelemente an zwischen benachbarten Bandenelementen vorgesehenen vertikalen Trägerelementen für eine Abdeckungseinrichtung in der Art eines Dachs der Gebäudekonstruktion zu befestigen. Gleichzeitig sind an den vertikalen Trägerelementen auch wesentliche Komponenten der Abdeckungseinrichtung, beispielsweise Teile einer Rahmenkonstruktion eines Dachs, sowie vertikale Streben o.ä. befestigt. Auf diese Weise kann die aus einer Vielzahl von Einzelkomponenten zusammenbaubare Gebäudekonstruktion ausgesteift und somit mechanisch stabil aufgebaut werden, wobei die Bandenelemente erfindungsgemäß nicht nur als Begrenzung der Gebäudekonstruktion dienen, sondern gleichzeitig zur mechanischen Stabilisierung der vertikalen Trägerelementen. Die Bandenelemente können dabei in einem bodennahen (unteren) Endabschnitt der vertikalen Trägerelemente an diesen befestigt werden, wohingegen die Abdeckungseinrichtung an einem dem Gebäudeboden abgewandten (oberen) Endabschnitt befestigt ist. Die vertikalen Trägerelemente werden also jeweils endseitig einerseits durch Bandenelemente, andererseits durch eine Dachkonstruktion mechanisch stabilisiert, was zu einer optimalen Aussteifung der gesamten Gebäudekonstruktion führt.

Die erfindungsgemäße Gebäudekonstruktion umfasst eine im Wesentlichen rechteckig ausgebildete Gebäude-Innenfläche mit jeweils zwei Stirnseiten und zwei Längsseiten, eine entlang der Stirn- und Längsseiten angeordnete Begrenzungseinrichtung zur wenigstens teilweisen Begrenzung der Gebäude-Innenfläche sowie eine Mehrzahl von entlang der Stirnseiten oder/und Längsseiten angeordneten vertikalen Trägerelementen. Die Gebäudekonstruktion umfasst ferner wenigstens eine Torvorrichtung mit einem Rahmen, der eine vordere Öffnung aufweist, die durch zwei vertikale Torpfosten und eine die vertikalen Torpfosten verbindende Querlatte begrenzt ist. Durch den Rahmen ist ein sich an die vordere Öffnung anschließender Tor-Innenraum mit einer Tor-Innenfläche definiert, wobei an dem Rahmen eine erste Ballfang-Vorrichtung anbringbar ist oder angebracht ist. Erfindungsgemäß ist die Torvorrichtung ein Teil der Begrenzungseinrichtung. Sie ist entlang der Stirnseite oder Längsseite der Gebäude-Innenfläche derart angeordnet, dass die vordere Öffnung der Torvorrichtung mit einer im wesentlichen vertikalen Fläche fluchtet, welche durch die Stirnseite oder der Gebäude-Innenfläche und die entlang der Stirnseite oder Längsseite der Gebäude-Innenfläche angeordneten vertikalen Trägerelemente definiert ist. Auf diese Weise wird die Gebäude-Innenfläche der Gebäudekonstruktion durch die Tor-Innenfläche der Torvorrichtung längsseitig oder stirnseitig verlängert, so dass die Gebäude-Innenfläche einschließlich der Tor-Innenfläche vollständig als Spielfeld-Fläche für eine bestimmte Sportart wie z.B. Fußball, Volleyball o.ä. verwendet werden kann.

Erfindungsgemäß weist die Begrenzungseinrichtung eine Abdeckungseinrichtung mit einer Rahmenkonstruktion zur Abdeckung der Gebäude-Innenfläche der Gebäudekonstruktion auf. Die Abdeckungseinrichtung ist oberhalb der Gebäude-Innenfläche der Gebäudekonstruktion angeordnet und an den vertikalen Trägerelementen der Begrenzungseinrichtung befestigt. Auf diese Weise kann die Gebäude-Innenfläche gegen Witterungseinflüsse wie z.B. Regen oder Schnee geschützt werden. Des Weiteren verhindert die Abdeckungseinrichtung, dass ein Sportgerät (z.B. ein Fußball) die Gebäudekonstruktion unerwünschterweise verlassen kann.

Die Begrenzungseinrichtung der erfindungsgemäßen Gebäudekonstruktion umfasst auch eine Mehrzahl von Bandenelementen, welche derart zwischen benachbarten vertikalen Trägerelementen angeordnet sind, dass sie die GebäudeInnenfläche der Gebäudekonstruktion wenigstens teilweise begrenzen. Ein auf ein Bandenelement treffendes Sportgerät (z.B. ein Fußball) wird also von diesem reflektiert. Auf diese Weise wird sichergestellt, dass bei der Durchführung von Sportaktivitäten das verwendete Sportgerät (z.B. ein Fußball) in der Gebäudekonstruktion verbleibt. Ein weiterer Vorteil der Verwendung einer Mehrzahl von Bandenelementen besteht darin, dass diese auch als Werbefläche verwendet werden können. Erfindungsgemäß ist ein zwischen zwei benachbarten vertikalen Trägerelementen angeordnetes Bandenelement jeweils endseitig an den beiden vertikalen Trägerelementen befestigt, zwischen welchen es jeweils angeordnet. Somit dienen die Bandenelemente in Verbindung mit der Abdeckungseinrichtung nicht nur als mechanisch stabile Begrenzungselemente, sondern bewirken gleichzeitig eine Aussteifung der gesamten Gebäudekonstruktion und insbesondere der mechanischen Stabilität vertikalen Trägerelemente.

Vorzugsweise kann die Abdeckungseinrichtung ein Abdeckungsblech, insbesondere ein Trapezblech, oder/und ein Ballfang-Netz, insbesondere ein Maschennetz umfassen, das auf der Rahmenkonstruktion der Abdeckungseinrichtung angebracht ist. Da die Herstellung Abdeckungsblechs technisch besonders einfach ist, können durch die Verwendung eines solchen Abdeckungsblechs auch die Herstellungskosten reduziert werden. Bei Verwendung eines Abdeckungsbleches kann zudem das Gewicht der Abdeckungseinrichtung klein gehalten werden. Die Verwendung eines Trapezblechs reduziert zudem die Wahrscheinlichkeit von stehendem Wasser auf dem Abdeckungsblech, beispielsweise bei Regen, und fördert dessen effektive Ableitung von der Abdeckungseinrichtung.

In einer weiterbildenden Ausführungsform kann die Rahmenkonstruktion der Abdeckungseinrichtung wenigstens jeweils ein sich entlang einer der beiden der Längsseite erstreckendes horizontales Trägerelement aufweisen, welches an wenigstens zwei benachbarten und entlang der Längsseite angeordneten vertikalen Trägerelementen befestigt ist. Alternativ dazu oder zusätzlich kann die Rahmenkonstruktion der Abdeckungseinrichtung wenigstens jeweils ein sich entlang einer der beiden Stirnseiten erstreckendes horizontales Trägerelement aufweisen, welches jeweils an wenigstens zwei benachbarten und entlang der Stirnseite angeordneten vertikalen Trägerelementen befestigt ist. Die horizontalen Trägerelemente bilden also jeweils eine Art Querleiste aus, mittels welcher die mechanische Stabilität der vertikalen Trägerelemente und damit der gesamten Gebäudekonstruktion weiter verbessert wird.

Um einem Benutzer der Gebäudekonstruktion einen einfachen und komfortablen Zugang in die Gebäudekonstruktion zu ermöglichen, kann vorzugsweise wenigstens eine Seitenwand der Torvorrichtung als erste Zugangsvorrichtung für den Zugang in die Gebäudekonstruktion ausgebildet sein und eine Rückwand der Torvorrichtung als zweite Zugangsvorrichtung für den Zugang in die Gebäudekonstruktion ausgebildet sein. Diesem Aspekt kommt im Rahmen der Erfindung auch selbständige Bedeutung zu. Die erste Zugangsvorrichtung kann von Benutzern der Gebäudekonstruktion für einen einfachen Zugang in diese verwendet werden. Für den Fall, dass bestimmte Objekte wie beispielsweise Gerätschaften in der Art eines mobilen Reinigungsgeräts, eines Rasenmähers o.ä., deren geometrische Abmessungen die Größe der Seitenwände der Torvorrichtungen überschreiten, in die Gebäudekonstruktion eingebracht werden sollen, kann dies über die zweite Zugangsvorrichtung erfolgen.

In einer besonders bevorzugten Ausführungsform kann die Rückwand der Torvorrichtung eine effektive Wandfläche aufweisen, die größer ist als eine effektive Wandfläche der Seitenwand. Besonders bevorzugt beträgt die effektive Wandfläche der Rückwand wenigstens das Vierfache, höchst vorzugsweise wenigstens das Achtfache der effektiven Seitenfläche der Seitenwand. Auf diese Weise kann sichergestellt werden, dass besonders sperrige Objekte durch die zweite Zugangsvorrichtung in die Gebäudekonstruktion eingebracht werden können, wenn sie aufgrund ihrer Größe nicht durch die erste Zugangsvorrichtung passen.

Vorzugsweise kann die erste oder/und zweite Zugangsvorrichtung eine Zugangstür umfassen, die schwenkbar oder verschiebbar mit dem Rahmen der Torvorrichtung verbunden ist. Dies ermöglicht eine technische einfache und praktikable Realisierung der Zugangsvorrichtungen. Insbesondere können herkömmliche Bauteile für Zugangstüren (z.B. Scharniere) verwendet werden.

In einer weiterbildenden Ausführungsform kann die Zugangstür der ersten Zugangsvorrichtung schwenkbar an der Rückwand der Torvorrichtung, insbesondere an einer die Rückwand seitlich begrenzenden vertikalen Strebe des Torrahmens, befestigt sein. Auf diese Weise kann auch bei nicht vollständig geschlossener Zugangstür mit hoher Wahrscheinlichkeit sichergestellt werden, dass ein auf die Rück- oder/und Seitenwände treffendes Sportgerät (z.B. ein Ball) von den Wänden der Torvorrichtung reflektiert wird und somit innerhalb der Gebäudekonstruktion verbleibt und nicht auf unerwünschte Weise durch die teilweise geöffnete Zugangstür aus dieser austreten kann.

Um einem Besitzer bzw. Betreiber der Gebäudekonstruktion eine Zugangskontrolle hinsichtlich der Benutzung der Gebäudekonstruktion durch autorisierte Benutzer zu ermöglichen, kann die die erste oder/und zweite Zugangsvorrichtung ein elektronisches Verriegelungssystem aufweisen, mittels welchem die Zugangstür der ersten oder/und zweiten Zugangsvorrichtung in einem geschlossenen Zustand verriegelbar ist. Ein solches Verriegelungssystem kann ferngesteuert ansteuerbar sein und in der Art einer Zeitschaltuhr arbeiten. Beispielsweise kann daran gedacht sein, dass das Verriegelungssystem eine Steuerungseinheit umfasst, welche über eine Internetverbindung oder eine andere geeignete drahtlose oder verdrahtete Kommunikationsverbindung angesteuert werden kann. Es ist dann denkbar, dass mittels eines Online-Buchungssystems ein Benutzer der Gebäudekonstruktion online Nutzungszeit für die Gebäudekonstruktion bucht. Das Buchungssystem kann die vom Benutzer vorgenommenen Buchungen an die Steuerungseinheit übertragen, welche dann für die gebuchte Zeitdauer das Verriegelungssystem derart ansteuert, dass dieses die Zugangsvorrichtung(en) entriegelt.

In einer bevorzugten Ausführungsform kann die Abdeckungseinrichtung als giebelartiges Dach ausgebildet sein. Auf diese Weise kann auf die Abdeckungseinrichtung treffendes Regenwasser, Schnee, o.ä. auf einfache Weise von der Gebäudekonstruktion abgeführt werden, ohne dass eine Beschädigung der Bauteile der Gebäudekonstruktion, beispielsweise aufgrund von Korrosion durch stehendes Wasser o.ä. droht. In einer dazu alternativen, vereinfachten und damit kostengünstig herzustellenden Ausführungsform kann die Abdeckungseinrichtung aber auch als Flachdach ausgebildet sein.

Vorteilhafterweise umfasst die Gebäude-Innenfläche einen Bodenbelag aus Asphalt oder/und Pflasterstein oder/und Kunstrasen oder/und einem synthetischen Material. Auf diese Weise kann die Gebäudekonstruktion individuell an die in ihr durchzuführenden Sportaktivitäten angepasst werden. Beispielsweise kann die Bereitstellung eines Kunstrasens oder eines synthetischen Materials für die Durchführung von bestimmten Ballsportarten wie z.B. Tennis oder Fußball vorteilhaft sein, während sich Asphalt oder Pflasterstein als Bodenbelag besonders für Sportarten wie z.B. Basketball eignet. Alternativ oder zusätzlich kann auf der Gebäude-Innenfläche ein Naturrasen angeordnet sein. Es sind auch andere Kombinationen aus Art des Bodenbelags und dafür geeigneter Sportart vorstellbar.

In einer weiterbildenden Ausführungsform kann die Gebäudekonstruktion ferner eine Bewässerungseinrichtung zur Bewässerung der Gebäude-Innenfläche der Gebäudekonstruktion umfassen, wobei die Bewässerungseinrichtung an wenigstens einem vertikalen Trägerelement oder/und der Rahmenkonstruktion der Abdeckungseinrichtung angebracht ist. Da aufgrund der dachartigen Abdeckungseinrichtung eine natürliche Bewässerung (z.B. mit Regenwasser) der Gebäude-Innenfläche angeordneten Naturrasen nicht praktikabel ist, kann mittels einer solchen Bewässerungseinrichtung der Naturrasen dennoch ohne größeren Aufwand und insbesondere automatisiert bewässert werden.

In einer ebenfalls weiterbildenden Ausführungsform kann die Gebäudekonstruktion ferner eine Beleuchtungseinrichtung zur Beleuchtung der Gebäude-Innenfläche der Gebäudekonstruktion umfassen, wobei die Beleuchtungseinrichtung wenigstens eine Lichtquelle umfasst, die an wenigstens einem der vertikalen Trägerelemente oder/und an der Rahmenkonstruktion der Abdeckungseinrichtung befestigt sein kann.

Vorzugsweise umfasst die erste Ballfang-Vorrichtung ein Ballfangnetz oder/und ein Ballfanggitter, welches an dem Rahmen der Torvorrichtung angebracht ist und Rückwand oder/und Seitenwände der Torvorrichtung ausbildet. Auf diese Weise wird verhindert, dass ein in der Gebäudekonstruktion beim Durchführen von Sportaktivitäten (z.B. beim Fußball-Spielen) das verwendete Sportgerät (z.B. ein Fußball) die Gebäudekonstruktion über die Torvorrichtung unerwünschterweise verlässt. Insbesondere beim Erzielen eines Treffers ist sichergestellt, dass das Sportgerät in der Torvorrichtung verbleibt und direkt weiter verwendet werden kann, ohne dass an den Sportaktivitäten beteiligte Personen zum WiederAufnehmen des Sportgeräts die Gebäudekonstruktion verlassen müssen.

Die Verwendung eines Ballfangnetzes ermöglicht eine nahezu vollständige Energieaufnahme hinsichtlich der kinetischen Energie des aufzunehmenden Sportgeräts und stellt somit sicher, dass ein auf dieses treffendes Sportgerät, insbesondere ein Ball, durch das Ballfangnetz vollständig abgebremst wird. Auf diese Weise kann von an den Sportaktivitäten in der Gebäudekonstruktion beteiligten Personen z.B. nach Erzielung eines Treffers das Sportgerät auf einfache Weise aus der Torvorrichtung entnommen werden. Zudem erfolgt die Energieaufnahme beim Abbremsen des Sportgeräts nahezu geräuschlos.

Die Verwendung von Ballfanggittern bietet sich an, wenn Wert auf Witterungsbeständigkeit oder/und Stabilität der Torvorrichtung gelegt wird. Ballfanggitter sind zudem geräuscharm und bieten Sicherheit gegen Vandalismus.

In einer bevorzugten Ausführungsform ist das Ballfangnetz als Maschennetz, vorzugsweise als knotenloses Maschennetz, ausgebildet. Da ein Maschennetz eine besonders lange Lebensdauer aufweist, kann für die Torvorrichtung eine besonders lange Lebensdauer erreicht werden. Durch die Verwendung eines Ballfangnetzes wird Abrieb in der Maschenverbindung nahezu vollständig vermieden und die Scheuerfestigkeit des Ballfangnetzes verbessert, so dass sich die Lebensdauer des Ballfangnetzes weiter erhöht.

Alternativ oder zusätzlich kann daran gedacht sein, das Ballfanggitter als Gittermatte, insbesondere als Doppelstab-Gittermatte, auszubilden. Auf diese Weise wird die Stabilität und Beständigkeit der Ballfangvorrichtung weiter verbessert.

In einer bevorzugten Ausführungsform ist die Gittermatte dabei feuerverzinkt oder/und pulverbeschichtet. Auf diese Weise wird die Lebensdauer der Ballfang-vorrichtung nochmals erhöht.

Weiterhin bietet es sich an, auch die erste oder/und zweite Zugangsvorrichtung mit Ballfanggittern oder/und Ballfangnetzen zu versehen. Damit ist sichergestellt, dass die Zugangsvorrichtung wenigstens in einem geschlossenen Zustand als Ballfangvorrichtung wirkt. So kann auch daran gedacht sein, die Zugangsvorrichtung rahmenartig auszubilden, wobei in einen solchen Rahmen ein Ballfanggitter oder/und ein Ballfangnetz integriert ist, und wobei ein solcher Rahmen mit dem Rahmen der Torvorrichtung verbunden ist.

Bevorzugt weisen die Bandenelemente eine sandwichartige Schichtstruktur auf. Auf diese Weise wird eine glatte Oberfläche der Bandenelemente erzeugt, die sich besonders gut für die Verwendung als Werbefläche eignet.

Zur Verbesserung von Stabilität und Witterungsbeständigkeit kann in einer bevorzugten Ausführungsform daran gedacht sein, dass die sandwichartige Schichtstruktur als Schaumkern-Schicht, insbesondere PU-Schaumkern-Schicht, ausgebildet ist, die zwischen zwei Blechschichten, insbesondere Aluminium-Blechschichten, angeordnet ist.

Bevorzugt weisen die Bandenelemente einen Handlauf auf. Dies erleichtert es Personen, die sich innerhalb oder/und außerhalb der Gebäude-konstruktion aufhalten, sich bei Bedarf an den Bandenelementen festzuhalten.

Vorzugsweise umfasst die Begrenzungseinrichtung eine zweite Ballfang-Vorrichtung, die oberhalb der Stirnseite oder/und Längsseite der Gebäude-Innenfläche der Gebäudekonstruktion angeordnet ist und benachbarte vertikale Trägerelemente miteinander verbindet. Auf diese Weise wird verhindert, dass ein in der Gebäudekonstruktion beim Durchführen von Sportaktivitäten (z.B. beim Fußball-Spielen) das verwendete Sportgerät (z.B. ein Fußball) die Gebäudekonstruktion unerwünschterweise verlässt.

In einer bevorzugten Ausführungsform umfasst die zweite Ballfang-Vorrichtung wenigstens ein Ballfang-Netz. Die Verwendung eines Ballfangnetzes ermöglicht eine nahezu vollständige Energieaufnahme der kinetischen Energie des aufzunehmenden Sportgeräts und stellt somit sicher, dass ein auf dieses treffendes Sportgerät, insbesondere ein Ball), durch das Ballfangnetz vollständig abgebremst wird. Die Verwendung eines Ballfangnetzes bietet sich insbesondere dann an, wenn verhindert werden soll, dass das Sportgerät von der zweiten Ballfangvorrichtung einfach nur reflektiert werden soll. Ein weiterer Vorteil der zweiten Ballfangvorrichtung besteht darin, dass die Energieaufnahme beim Abbremsen des Sportgeräts nahezu geräuschlos erfolgt.

Ferner kann daran gedacht sein, dass das Ballfang-Netz ein Maschennetz, insbesondere mit knotenlosen Maschenverbindungen, ist. Da ein Maschennetz eine besonders lange Lebensdauer aufweist, kann für die Torvorrichtung eine besonders lange Lebensdauer erzielt werden. Durch die Verwendung eines Ballfangnetzes mit knotenlosen Maschenverbindungen wird Abrieb in der Maschenverbindung nahezu vollständig vermieden und die Scheuerfestigkeit des Ballfangnetzes verbessert, so dass sich die Scheuerfestigkeit des Ballfangnetzes weiter erhöht.

Vorteilhafterweise umfasst die zweite Ballfang-Vorrichtung eine Gitterkonstruktion, die oberhalb der Stirnseite oder/und Längsseite der Gebäude-Innenfläche der Gebäudekonstruktion angeordnet ist und benachbarte Trägerelemente miteinander verbindet. Die Verwendung einer Gitterkonstruktion bietet sich an, wenn Wert auf Witterungsbeständigkeit oder/und Stabilität der Torvorrichtung gelegt wird. Zudem ist eine Gitterkonstruktion technisch relativ einfach realisierbar, was sich günstig auf die Herstellungskosten auswirkt. Des Weiteren wird vorgeschlagen, dass die Gitterkonstruktion als wenigstens eine Gittermatte, insbesondere als Doppelstab-Gittermatte, ausgebildet ist. Die Verwendung von Gittermatten bietet sich an, wenn Wert auf Witterungsbeständigkeit oder/und Stabilität der Torvorrichtung gelegt wird. Gittermatten, insbesondere Doppelstab-Gittermatten, sind zudem geräuscharm und Vandalismus-sicher.

In einer weiterbildenden Ausführungsform ist die Gittermatte feuerverzinkt oder/und pulverbeschichtet. Dies führt zu einer verbesserten Stabilität oder/und Witterungsbeständigkeit der Gittermatte.

Besonders vorteilhaft ist es, wenn die Gittermatte mittels Dämpfungsscheiben an den vertikalen Trägerelementen befestigt ist. Auf diese Weise wird eine unerwünschte Geräuschentwicklung vermieden oder zumindest reduziert, wenn ein Sportgerät (z.B. ein Fußball), insbesondere mit hoher Geschwindigkeit, auf die Gittermatte trifft.

Des Weiteren wird vorgeschlagen, dass die Gebäudekonstruktion wenigstens ein Sportgerät, insbesondere einen Basketball-Korb, umfasst, das über einem Randbereich der Gebäude-Innenfläche der Gebäudekonstruktion längsseitig oder/und stirnseitig an den Trägerelementen angebracht ist. Dadurch wird die Variabilität der Gebäudekonstruktion hinsichtlich der Vielfalt der in ihr durchführbaren Sportarten erhöht.

In einer besonders bevorzugten Ausführungsform umfasst die Gebäudekonstruktion ein zwei Netz-Pfosten verbindendes Ballsport-Netz, insbesondere ein Badminton-Netz oder Tennis-Netz oder Volleyball-Netz, wobei die zwei Netzposten derart auf der Gebäude-Innenfläche der Gebäudekonstruktion angeordnet sind, dass sie die Gebäude-Innenfläche in einer Längsrichtung im Wesentlichen halbieren. Auch mittels dieser Ausführungsform wird die Variabilität der Gebäudekonstruktion hinsichtlich der Vielfalt der in ihr durchführbaren Sportarten erhöht.

Die Erfindung betrifft auch eine Torvorrichtung zur Aufnahme eines Sportgeräts. Die Torvorrichtung umfasst einen Rahmen, der eine vordere Öffnung aufweist, welche durch zwei vertikale Torpfosten und eine die vertikalen Torpfosten verbindende Querlatte begrenzt ist. Durch den Rahmen ist ein sich an die vordere Öffnung anschließender Torinnenraum mit einer Tor-Innenfläche definiert. Die Torvorrichtung umfasst ferner eine Ballfangvorrichtung, die ein Ballfangnetz oder/und ein Ballfanggitter umfasst, welches an dem Rahmen angebracht ist und Rückwand oder/und Seitenwände der Torvorrichtung ausbildet. Erfindungsgemäß ist wenigstens eine Seitenwand der Torvorrichtung als erste Zugangsvorrichtung für den Zugang in die Gebäudekonstruktion ausgebildet oder/und eine Rückwand der Torvorrichtung als zweite Zugangsvorrichtung für den Zugang in die Gebäudekonstruktion ausgebildet.

In einer bevorzugten Ausführungsform kann die erste oder/und zweite Zugangsvorrichtung jeweils eine Zugangstür umfassen, die schwenkbar oder verschiebbar mit dem Rahmen der Torvorrichtung verbunden ist.

In einer weiterbildenden Ausführungsform kann die Zugangstür der ersten Zugangsvorrichtung schwenkbar an der Rückwand der Torvorrichtung, insbesondere an einer die Rückwand seitlich begrenzenden vertikalen Strebe des Torrahmens, befestigt sein. Auf diese Weise kann auch bei nicht vollständig geschlossener Zugangstür mit hoher Wahrscheinlichkeit sichergestellt werden, dass ein auf die Rück- oder/und Seitenwände treffendes Sportgerät (z.B. ein Ball) von den Wänden der Torvorrichtung reflektiert wird und somit innerhalb der Gebäudekonstruktion verbleibt und nicht auf unerwünschte Weise durch die teilweise geöffnete Zugangstür aus dieser austreten kann. In einer vereinfachenden Weiterbildung dieser Ausführungsform kann auch auf die zweite Zugangsvorrichtung verzichtet sein.

In einer weiterbildenden Ausführungsform kann die erste oder/ und zweite Zugangsvorrichtung ein elektronisches Verriegelungssystem aufweisen, mittels welchem die Zugangstür der ersten oder/und zweiten Zugangsvorrichtung in einem geschlossenen Zustand verriegelbar ist.

In einer besonders bevorzugten Ausführungsform kann die Rückwand der Torvorrichtung eine effektive Wandfläche aufweisen, die größer ist als eine effektive Wandfläche der Seitenwand. Besonders bevorzugt beträgt die effektive Wandfläche der Rückwand wenigstens das Vierfache, höchst vorzugsweise wenigstens das Achtfache, der effektiven Seitenfläche der Seitenwand. Auf diese Weise kann sichergestellt werden, dass besonders sperrige Objekte auch durch die zweite Zugangsvorrichtung in die Gebäudekonstruktion eingebracht werden können.

Des Weiteren bietet es sich an, dass die Zugangstür ein Ballfangnetz oder/und ein Ballfanggitter umfasst. Damit ist sichergestellt, dass die Zugangsvorrichtung wenigstens in einem geschlossenen Zustand als Ballfangvorrichtung funktioniert. Beispielsweise kann daran gedacht sein, die Zugangsvorrichtung rahmenartig auszubilden, wobei in einen solchen Rahmen ein Ballfanggitter oder/und ein Ballfangnetz integriert ist, und wobei ein solcher Rahmen mit dem Rahmen der Torvorrichtung verbunden ist.

Weiterbildend wird vorgeschlagen, dass das Ballfangnetz als Maschennetz, vorzugsweise als knotenloses Maschennetz, ausgebildet. Da ein Maschennetz eine besonders lange Lebensdauer aufweist, kann für die Torvorrichtung eine besonders lange Lebensdauer erzielt werden. Durch die Verwendung eines Ballfangnetzes mit kontenlosem Maschennetz wird Abrieb in der Maschenverbindung nahezu vollständig vermieden und die Scheuerfestigkeit des Ballfangnetzes verbessert, so dass sich die Scheuerfestigkeit des Ballfangnetzes weiter erhöht.

Bevorzugt ist das Ballfanggitter als Gittermatte, insbesondere als Doppelstab-Gittermatte, ausgebildet. Auf diese Weise wird die Stabilität der Ballfangvorrichtung verbessert.

Besonders bevorzugt ist die Gittermatte feuerverzinkt oder/und pulverbeschichtet. Auf diese Weise wird die Stabilität der Ballfangvorrichtung weiter verbessert.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Es zeigen:
- Fig.1: eine erfindungsgemäße Gebäudekonstruktion nach einem ersten Ausführungsbeispiel;
- Fig.2: die erfindungsgemäße Torvorrichtung in einer vergrößerten und grobschematischen Darstellung;
- Fig.3: eine erste Variante der erfindungsgemäßen Torvorrichtung;
- Fig.4: eine zweite Variante der erfindungsgemäßen Torvorrichtung;
- Fig.5: eine erfindungsgemäße Gebäudekonstruktion nach einem zweiten Ausführungsbeispiel;

Die Fig. 1 zeigt eine erfindungsgemäße Gebäudekonstruktion 10 mit einer rechteckig ausgebildeten Gebäude-Innenfläche 12 mit jeweils zwei Stirnseiten 14 und zwei Längsseiten 16. Selbstverständlich sind alternativ dazu auch andere Gebäude-Geometrien, beispielsweise mit quadratischer Grundfläche, vorstellbar. Die Gebäudekonstruktion 10 wird durch eine Begrenzungseinrichtung 15 begrenzt, die eine Mehrzahl von vertikalen Trägerelementen 18s,l aufweist, welche stirnseitig und längsseitig entlang der Gebäude-Innenfläche 12 angeordnet sind.

In einer Variante ist es auch denkbar, dass die vertikalen Trägerelemente 18s,l nur abschnittsweise, beispielsweise nur entlang der Stirnseite 14 oder nur entlang der Längsseite 16 um die Gebäude-Innenfläche 12 angeordnet sind. Die Begrenzungseinrichtung 15 umfasst ferner eine Mehrzahl von Querleisten 20, die jeweils benachbarte vertikale Trägerelemente 18s,l miteinander verbinden. Die Querleisten 20 können dabei mit den vertikalen Trägerelementen 18s,l verschraubt sein, sind aber auch andere gängige Befestigungsmöglichkeiten denkbar. Die vertikalen Trägerelemente weisen bevorzugt eine Höhe von ca. 6 m auf.

Die Gebäudekonstruktion 10 gemäß der Figur 1 weist des Weiteren eine Mehrzahl von Bandenelementen 36 auf, die entlang der Stirnseiten 14 und Längsseiten 16 der Gebäude-Innenfläche 12 angeordnet sind. Die Bandenelemente 36 verbinden jeweils benachbarte vertikale Trägerelemente 18s,l. Ein zwischen zwei benachbarten vertikalen Trägerelementen 18s,l angeordnetes Bandenelement 36 ist jeweils endseitig an den beiden vertikalen Trägerelementen 18s,l befestigt, zwischen welchen es jeweils angeordnet ist. Hierzu kann an den vertikalen Trägerelementen 18s, l beispielsweise jeweils ein U-Profil befestigt, insbesondere angeschweißt, sein, an welches das jeweilige Bandenelement 36 angeschraubt wird. Alternativ ist aber auch eine Befestigung mittels Bolzen und Spannstiften vorstellbar. Die Oberflächen der Bandenelemente 36 können so ausgebildet sein, dass sie sich zur Anbringung von Werbematerial eignen. Die Bandenelemente 36 fassen die gesamte Gebäude-Innenfläche 12 ein und sind lediglich stirnseitig von der Torvorrichtung 22 unterbrochen. In einer alternativen Ausführungsform können weitere Unterbrechungen vorgesehen sein, beispielsweise aus Sicherheitsgründen, um hinreichend Fluchtwege aus der Gebäudekonstruktion 10 bereitzustellen. Bevorzugte Maße für ein einzelnes Bandenelement sind 5 m x 1 m oder 2,5 m x 1 m.

Ferner umfasst die erfindungsgemäße Gebäudekonstruktion eine Abdeckungseinrichtung 40, die in Form einer Rahmenkonstruktion 42 mit jeweils einer Mehrzahl von miteinander verbundenen Querleisten 20 ausgebildet ist. Die Rahmenkonstruktion 42 wird durch die vertikalen Trägerelemente 18s,l bzw. die diese verbindenden Querleisten 20 abgestützt. Die Rahmenkonstruktion 42 kann dabei mit den vertikalen Trägerelementen 18s,l oder/und den Querleisten 20 verschraubt oder auf eine andere geeignete Art und Weise an diesen befestigt sein. Auf diese Weise wird die gesamte Gebäudekonstruktion 10 besonders gut ausgesteift.

Die Abdeckungseinrichtung 40 kann, wie in der Figur 1 gezeigt, in Form eines Giebeldachs ausgebildet sein. Eine solche Giebelkonstruktion weist bevorzugt eine Höhe von 1 m bis 1,8m auf. Selbstverständlich sind aber auch andere Dach-Geometrien wie beispielsweise ein Flachdach oder Pultdach oder Tonnendach denkbar. Auf der Rahmenkonstruktion 42 kann ein Abdeckungsblech (in Fig.1 nicht gezeigt) befestigt sein, welches die Gebäudekonstruktion 10 vollständig abdeckt und somit vor Witterungseinflüssen wie z.B. Regen schützt.

Die Rahmenkonstruktion 42 der Abdeckungseinrichtung 40 kann wenigstens jeweils ein sich entlang einer der beiden der Längsseite erstreckendes horizontales Trägerelement 50l aufweisen, welches wenigstens zwei benachbarte und entlang der Längsrichtung angeordneten vertikalen Trägerelementen 18l befestigt ist. Die Rahmenkonstruktion 42 der Abdeckungseinrichtung 40 kann aber auch wenigstens jeweils ein sich entlang einer der beiden Stirnseiten 14 erstreckendes horizontales Trägerelement 50s aufweisen, welches jeweils an wenigstens zwei benachbarten und entlang der Stirnseite angeordneten vertikalen Trägerelementen 18s befestigt ist. Die Trägerelemente 50 l,s können die Querleiste 20 umfassen.

Als Teil der Begrenzungseinrichtung 15 ist entlang der Stirnseiten 14 der Gebäude-Innenfläche 12 jeweils eine Torvorrichtung 22 angeordnet. Alternativ oder zusätzlich können Torvorrichtungen auch entlang der Längsseite 16 der Gebäude-Innenfläche 12 vorgesehen sein.

Die erfindungsgemäße Torvorrichtung 22 des ersten Ausführungsbeispiels ist in Fig. 2 grobschematisch und vergrößert abgebildet.

Die Torvorrichtung 22 umfasst einen Rahmen 23 mit zwei vertikale Torpfosten 24, die durch eine Querlatte 25 miteinander verbunden sind. Durch den Rahmen 23 wird ein Tor-Innenraum mit einer Tor-Innenfläche 26 gebildet. Eine vordere Öffnung V der Torvorrichtung fluchtet mit einer vertikalen Fläche, die durch die Stirnseite 14 und die entlang der Stirnseite 14 angeordneten vertikalen Trägerelemente 18s gebildet ist. Auf diese Weise wird die Gebäude-Innenfläche 12 um die Tor-Innenfläche 26 vergrößert.

Die vertikalen Torpfosten 24 bilden eine Einheit mit jeweils zwei vertikalen Trägerelementen 18s; alternativ können die vertikalen Torpfosten 24 aber auch separat ausgebildet sein. Die Torvorrichtung 22 kann hinsichtlich ihrer Größe für die Durchführung bestimmter Sportarten angepasst sein. So kann die vordere Öffnung V insbesondere eine effektive Öffnung von 1,8m x 2m oder 3m x 2m oder 5m x 2m aufweisen.

An dem Rahmen 23 ist eine Ballfang-Vorrichtung 28 in Form eines Ballfanggitters angebracht, die sowohl eine Rückwand 30 als auch Seitenwände 32 sowie optional eine Oberseite 47 ausbildet. Anstelle eines Ballfanggitters kann auch ein Ballfangnetz vorgesehen sein. Wie in Fig.1 und Fig. 2 gezeigt, bildet eine der beiden Seitenwände 32 der Torvorrichtung 22 eine erste Zugangsvorrichtung in Form einer schwenkbare Tür 34 aus, die mit dem Rahmen 23 der Torvorrichtung 22 verbunden.

In einer Variante kann die schwenkbare Tür 34 in beiden Seitenwänden 32 vorgesehen sein. Alternativ kann anstelle der schwenkbaren Tür 34 auch eine Schiebetür verwendet werden; es können prinzipiell beliebige Tür-Mechanismen verwendet werden.

In einer in der Figur 3 gezeigten Variante der Torvorrichtung 22 kann die schwenkbare Tür 34 der ersten Zugangsvorrichtung schwenkbar an einer die Rückwand 30 seitlich begrenzenden vertikalen Strebe 33 des Torrahmens befestigt sein. Auf diese Weise kann auch bei nicht vollständig geschlossener Zugangstür 34 mit hoher Wahrscheinlichkeit sichergestellt werden, dass ein auf die Rück- oder/und Seitenwände 32, 30 treffendes Sportgerät (z.B. ein Ball) von den Wänden der Torvorrichtung 22 reflektiert wird und somit innerhalb der Gebäudekonstruktion 10 verbleibt und nicht auf unerwünschte Weise durch die teilweise geöffnete Zugangstür34 aus dieser austreten kann. In einer vereinfachenden Weiterbildung dieser Variante kann in der Torvorrichtung 22 auch auf die zweite Zugangsvorrichtung verzichtet sein.

Betrachtet man nun wieder die Darstellung der Figur 2, so erkennt man, dass die Rückwand 30 der Torvorrichtung 22 als zweite Zugangsvorrichtung in der Art einer nach oben schwenkbaren Tür 31 (vgl. Pfeil K) ausgebildet ist. Die Rückwand 30 kann dabei um eine die beiden seitlichen vertikalen Streben 33 verbindende obere Querleiste 35 schwenkbar sein, welche eine Schwenkachse S ausbildet. Die obere Querleiste 35 kann Teil der Rückwand 30 sein und über Gelenke o.ä. mit den vertikalen Streben 33 verbunden sein. Alternativ kann aber auch daran gedacht sein, die Rückwand 30 (beispielsweise in der Art eines Ballfanggitters oder eines Ballfangnetzes mit Rahmen) separat auszubilden und schwenkbar mit der oberen Querleiste 35 zu verbinden, die in diesem Fall starr mit den seitlichen vertikalen Streben 33 verbunden ist. Mittels der Bereitstellung einer schwenkbaren Rückwand 30 können besonders große Objekte in die Gebäudekonstruktion 10 eingebracht werden, die durch die seitliche Tür 34 nicht hindurchpassen.

In einer Variante kann die Rückwand 30 auch als verschiebbare Tür 31 ausgebildet sein, was in der Darstellung der Figur 3 exemplarisch gezeigt ist. Die Tür 31 umfasst das Ballfanggitter 28 sowie einen Türrahmen 37. Die beiden vertikalen Streben 39 des Türrahmens 37 können in der Art eines Schienensystems in vertikaler Richtung Z verschiebbar an den seitlichen vertikalen Streben 33 der Torvorrichtung 22 befestigt sein, so dass die Tür 31 durch ein Schieben vertikal nach oben geöffnet werden kann. Mittels einer in der Figur 3 nicht gezeigten Arretierungsvorrichtung kann die Tür 31 im geöffneten Zustand fixiert werden.

Selbstverständlich sind auch bzgl. der als zweite Zugangsvorrichtung ausgebildeten Rückwand 30 verschiedene Varianten hinsichtlich der genauen technischen Realisierung möglich. Dies betrifft sowohl deren Größe als auch spezielle technische Ausstattungsmerkmale, die von herkömmlichen Türen bekannt sind (wie z.B. Schlösser, Türstopper, automatische Schließvorrichtung etc.).

Die Rückwand 30 der Torvorrichtung 22 kann, wie in den Figuren angedeutet, eine effektive Wandfläche aufweisen, die größer ist als eine effektive Wandfläche der Seitenwand 32. Besonders bevorzugt beträgt die effektive Wandfläche der Rückwand 30 wenigstens das Vierfache, höchst vorzugsweise wenigstens das Achtfache der effektiven Seitenfläche der Seitenwand 32. Auf diese Weise kann sichergestellt werden, dass besonders sperrige Objekte durch die zweite Zugangsvorrichtung in die Gebäudekonstruktion 10 eingebracht werden können.

Die erste oder/ und zweite Zugangsvorrichtung kann jeweils ein in der Figur 1 nicht gezeigtes ein elektronisches Verriegelungssystem aufweisen, mittels welchem die Zugangstür der ersten bzw. zweiten Zugangsvorrichtung in einem geschlossenen Zustand verriegelbar ist.

Sowohl die Ballfang-Vorrichtung 28 also auch die schwenkbare Tür 34 können, wie bereits erläutert. auch in anderer Form, beispielsweise als Ballfangnetz, realisiert sein. Auch ist es denkbar, einzelne Komponenten (z.B. die Rückwand 30) als Ballfangnetz auszubilden, während andere Komponenten als Ballfanggitter ausgebildet sind. Diesbezüglich sind verschiedenste Kombinations-möglichkeiten vorstellbar. Auch können anstelle eines Ballfanggitters oder eines Ballfangnetzes Bauelemente mit einer geschlossenen Oberfläche vorgesehenen sein. In einer besonders einfachen Form kann auf ein Ballfanggitter, Ballfangnetz o.ä. auch vollständig verzichtet werden.

Bei der Realisierung der schwenkbaren Türen 31, 34 in Form eines Ballfangnetzes bietet es sich an, dass dieses in einem separaten Türrahmen 37 befestigt ist, der als eigentliches Türelement fungiert und mit dem Rahmen 23 der Torvorrichtung 22 verbunden ist.

In einer in der Figur 4 gezeigten Variante der Torvorrichtung 22, (in der Figur 4 ist der Übersichtlichkeit halber nur eine Teilansicht der Torvorrichtung gezeigt) kann die die zweite Zugangsvorrichtung ausbildende Rückwand 30 ein Ballfangnetz 45 mit einer unteren horizontalen Strebe 41 aufweisen, welche mittels einer Befestigungsvorrichtung, beispielsweise in der Art von zwei Ösen 43, verschiebbar an den seitlichen vertikalen Streben 33 befestigt sein kann. Die untere horizontale Strebe 41 bildet eine untere Begrenzung des Ballfangnetzes 45. Zum Öffnen der zweiten Zugangsvorrichtung wird die untere horizontale Strebe 41 vertikal nach oben geschoben (Pfeil Z) und auf diese Weise eine Durchgangsöffnung, welche durch die seitlichen vertikalen Streben 33 und die diese verbindende obere horizontale Querleiste 35 begrenzt wird. Im Verbindungsbereich zwischen oberer horizontaler Querleiste 35 und seitlichen vertikalen Streben 33 kann eine (in der Figur 4 nur grobschematisch angedeutete) Ablageeinrichtung 51, beispielsweise in der Form von Haken o.ä., vorgesehen sein, in welche die untere horizontale Strebe 41 (bei geeigneter Ausbildung der Ösen/Haken) im geöffneten Zustand der zweiten Zugangsvorrichtung abgelegt werden kann. An dem Ballfangnetz 45 können weitere Ösen 53 vorgesehen sein, mittels welcher das Ballfangnetz 45 in vertikaler Richtung beweglich an den seitlichen vertikalen Streben 33 befestigt sein kann.

Betrachtet man nun die Darstellung der Figur 1, so erkennt man, dass die Gebäudekonstruktion 10 eine weitere, zweite Ballfangvorrichtung 38 (zusätzlich zu der in der Torvorrichtung 22 vorgesehenen Ballfangvorrichtung 28) aufweisen kann, die ebenfalls als Ballfanggitter ausgeführt ist und entlang der Stirnseiten 14 und Längsseiten 16 der Gebäude-Innenfläche 12 angeordnet ist. Das Ballfanggitter verbindet ebenso wie o.g. Bandenelemente 36 benachbarte vertikale Trägerelemente 18s,l. In einer Variante ist das Ballfanggitter jeweils mittels einer Dämpfungsscheibe (nicht gezeigt) mit den vertikalen Trägerelementen 18s,l verbunden.

Alle bzgl. der Ballfangvorrichtung 28 beschriebenen Variationsmöglichkeiten gelten mutatis mutandis auch für die zweite Ballfangvorrichtung 38, d.h. beispielsweise kann in einer Variante die zweite Ballfangvorrichtung 38 auch als Ballfang-netz ausgeführt sein.

In einer bevorzugten Variante kann in der Gebäudekonstruktion 10 eine Beleuchtungseinrichtung vorgesehen sein (in der Fig. 1 nicht gezeigt), die an den vertikalen Trägerelementen 18s,l oder der Rahmenkonstruktion 42 der Abdeckungseinrichtung 40 befestigt sein kann und die Gebäude-Innenfläche 12 ausleuchtet. Dies bietet sich insbesondere an, wenn die Gebäudekonstruktion 10 auch nach Einbruch der Dunkelheit für Sportaktivitäten genutzt werden soll oder wenn aufgrund der Abdeckungseinrichtung nicht genügend Tageslicht in die Gebäudekonstruktion 10 gelangt. Als Lichtquelle können beispielsweise Flutlicht-Strahler o.ä. verwendet werden.

In einer weiteren Variante der Gebäudekonstruktion 10 kann in dieser eine Bewässerungseinrichtung (in der Fig. 1 nicht gezeigt) zur Bewässerung der Gebäude-Innenfläche 12 vorgesehen sein, die an wenigstens einem vertikalen Trägerelement 18s,l oder/ und der Rahmenkonstruktion 42 der Abdeckungseinrichtung 40 angebracht ist.

In der Fig. 5 ist eine Variante der Gebäudekonstruktion 10 gemäß der Figur 1 gezeigt und mit 10' bezeichnet. Die Gebäudekonstruktion 10' gemäß dieser Variante weist zusätzlich zur Gebäudekonstruktion 10 des ersten Ausführungsbeispiels ein innerhalb der Gebäudekonstruktion 10'an stirnseitigen vertikalen Trägerelementen 18s' befestigtes Sportgerät 45' in Form eines Basketball-Korbs auf. Des Weiteren ist gemäß dieser Variante ein Ballnetz 44' mit zwei Netzpfosten 46' auf der Gebäude-Innenfläche 12' angeordnet, welches das im Wesentlichen durch die Gebäude-Innenfläche 12' definierte Spielfeld halbiert. Selbstverständlich kann in weiteren Varianten auf einzelne Komponenten wie z.B. den Basketball-Korb oder das Ballnetz verzichtet werden. Ebenso ist die Bereitstellung von weiteren Sportgeräte-Komponenten (beispielsweise Kletterwände, Geräte für den Turnsport) o.ä. denkbar. In einer alternativen Ausführungsform ist es auch vorstellbar, Sportgeräte an längsseitigen vertikalen Trägerelementen 18'l zu befestigen.

## Patentansprüche

1. Gebäudekonstruktion (10; 10') insbesondere geeignet zum Durchführen von Sportaktivitäten, umfassend:
- eine im Wesentlichen rechteckig ausgebildete Gebäude-Innenfläche (12) mit jeweils zwei Stirnseiten (14) und zwei Längsseiten (16),
- eine entlang der Stirn- (14) und Längsseiten (16) angeordnete Begrenzungseinrichtung (15) zur wenigstens teilweisen Begrenzung der Gebäude-Innenfläche (12), umfassend eine Mehrzahl von entlang der Stirnseiten (14) oder/und Längsseiten (16) angeordneten vertikalen Trägerelementen (18s,l; 18's,l),
- wenigstens eine Torvorrichtung (22) mit einem Rahmen (23), der eine vordere Öffnung (V) aufweist, die durch zwei vertikale Torpfosten (24) und eine die vertikalen Torpfosten verbindende Querlatte (25) begrenzt ist,
- wobei durch den Rahmen (23) ein sich an die vordere Öffnung (V) anschließender Tor-Innenraum mit einer Tor-Innenfläche (26) definiert ist,
- wobei an dem Rahmen (23) eine erste Ballfang-Vorrichtung (28) anbringbar ist oder angebracht ist,
- wobei die Torvorrichtung (22) ein Teil der Begrenzungseinrichtung (15) ist und entlang der Stirnseite (14) oder Längsseite (16) der Gebäude-Innenfläche (12) derart angeordnet ist, dass die vordere Öffnung (V) der Torvorrichtung (22) mit einer im wesentlichen vertikalen Fläche fluchtet, welche durch die Stirnseite (14) oder Längsseite (16) der Gebäude-Innenfläche (12) und die entlang der Stirnseite (14) oder Längsseite (16) der Gebäude-Innenfläche (12) angeordneten vertikalen Trägerelemente (18s,18l; 18's,l) definiert ist,
- wobei die Begrenzungseinrichtung (15) eine Mehrzahl von Bandenelementen (36) umfasst, welche derart zwischen benachbarten vertikalen Trägerelementen (18s,18l; 18's,l) angeordnet sind, dass sie die Gebäude-Innenfläche (12, 12') der Gebäudekonstruktion (10; 10') wenigstens teilweise begrenzen,
- wobei ein zwischen zwei benachbarten vertikalen Trägerelementen (18s,18l; 18's,l) angeordnetes Bandenelement (36) jeweils endseitig an diesen beiden vertikalen Trägerelementen (18s,18l; 18's,l) befestigt ist,
- wobei die Begrenzungseinrichtung (15) eine Abdeckungseinrichtung (40) mit einer Rahmenkonstruktion (42) zur Abdeckung der Gebäude-Innenfläche (12) der Gebäudekonstruktion (10) aufweist,
- wobei die Abdeckungseinrichtung (40) oberhalb der Gebäude-Innenfläche (12; 12') der Gebäudekonstruktion (10; 10') angeordnet und an den vertikalen Trägerelementen (18s,l; 18's,l) der Begrenzungseinrichtung (15) befestigt ist.

2. Gebäudekonstruktion (10; 10') nach Anspruch 1,
**dadurch gekennzeichnet, dass**
- die Rahmenkonstruktion (42) der Abdeckungseinrichtung (40) wenigstens jeweils ein sich entlang einer der beiden der Längsseite (16) erstreckendes horizontales Trägerelement (501) aufweist, welches an wenigstens zwei benachbarten und entlang der Längsseite (16) angeordneten vertikalen Trägerelementen (18l) befestigt ist oder/und dass,
- die Rahmenkonstruktion (42) der Abdeckungseinrichtung (40) wenigstens jeweils ein sich entlang einer der beiden Stirnseiten (14) erstreckendes horizontales Trägerelement (50s) aufweist, welches jeweils an wenigstens zwei benachbarten und entlang der Stirnseite (14) angeordneten vertikalen Trägerelementen (18s) befestigt ist.

3. Gebäudekonstruktion (10; 10') nach Anspruch 1 oder 2,
**dadurch gekennzeichnet, dass**
- wenigstens eine Seitenwand (32) der Torvorrichtung (22) als erste Zugangsvorrichtung für den Zugang in die Gebäudekonstruktion (10; 10') ausgebildet ist, und dass
- eine Rückwand (30) der Torvorrichtung (22) als zweite Zugangsvorrichtung für den Zugang in die Gebäudekonstruktion (10; 10') ausgebildet ist.

4. Gebäudekonstruktion (10; 10') nach Anspruch 3,
**dadurch gekennzeichnet, dass**
die Rückwand (30) der Torvorrichtung (22) eine effektive Wandfläche aufweist, die größer ist als eine effektive Wandfläche der Seitenwand (32).

5. Gebäudekonstruktion (10; 10') nach Anspruch 4,
**dadurch gekennzeichnet, dass**
die erste oder/und zweite Zugangsvorrichtung eine Zugangstür (31, 34) umfasst, die schwenkbar oder verschiebbar mit dem Rahmen der Torvorrichtung (22) verbunden ist.

6. Gebäudekonstruktion (10; 10') nach Anspruch 5,
**dadurch gekennzeichnet, dass**
die Zugangstür (34) der ersten Zugangsvorrichtung schwenkbar an einer die Rückwand (30) seitlich begrenzenden vertikalen Strebe (33) des Rahmens (23) befestigt ist.

7. Gebäudekonstruktion (10; 10') nach einem der vorhergehenden Ansprüche,
**dadurch gekennzeichnet, dass**
die Abdeckungseinrichtung (40) als giebelartiges Dach ausgebildet ist.

8. Gebäudekonstruktion (10; 10') nach einem der Ansprüche 1 bis 7,
**dadurch gekennzeichnet, dass**
die Abdeckungseinrichtung als Flachdach ausgebildet ist.

9. Gebäudekonstruktion (10; 10') nach einem der vorhergehenden Ansprüche, **dadurch gekennzeichnet, dass**
- die Gebäude-Innenfläche (12) einen Bodenbelag aus Asphalt oder/und Pflasterstein oder/und Kunstrasen oder/und einem synthetischen Material umfasst, oder/und dass
- auf der Gebäude-Innenfläche (12) ein Naturrasen angeordnet ist.

10. Gebäudekonstruktion (10; 10') nach einem der vorhergehenden Ansprüche,
- ferner umfassend eine Bewässerungseinrichtung zur Bewässerung der Gebäude-Innenfläche (12) der Gebäudekonstruktion (10; 10'),
- wobei die Bewässerungseinrichtung an wenigstens einem vertikalen Trägerelement (18s,l) oder/ und der Rahmenkonstruktion (42) der Abdeckungseinrichtung (40) angebracht ist.

11. Gebäudekonstruktion (10; 10') nach einem der vorhergehenden Ansprüche, ferner umfassend eine Beleuchtungseinrichtung zur Beleuchtung der Gebäude-Innenfläche der Gebäudekonstruktion (10; 10'),
wobei die Beleuchtungseinrichtung wenigstens eine Lichtquelle umfasst, die an wenigstens einem der vertikalen Trägerelemente (18s,l; 18's,l) befestigt ist.

12. Torvorrichtung (22) zur Aufnahme eines Sportgeräts, insbesondere zur Verwendung in einer Gebäudekonstruktion (10; 10'), umfassend:
- einen Rahmen (23), der eine vordere Öffnung (V) aufweist, welche durch zwei vertikale Torpfosten (24) und eine die vertikalen Torpfosten (24) verbindende Querlatte (25) begrenzt ist,
- wobei durch den Rahmen (23) ein sich an die vordere Öffnung (V) anschließender Torinnenraum mit einer Tor-Innenfläche (26) definiert ist,
- eine Ballfangvorrichtung (28), die ein Ballfangnetz oder/und ein Ballfanggitter umfasst, welches an dem Rahmen (23) angebracht ist und Rückwand (30) oder/und Seitenwände (32) der Torvorrichtung (22) ausbildet,
**dadurch gekennzeichnet, dass**
- wenigstens eine Seitenwand (32) der Torvorrichtung (22) als erste Zugangsvorrichtung für den Zugang in die Gebäudekonstruktion (10; 10') ausgebildet ist, und dass
- eine Rückwand (30) der Torvorrichtung (22) als zweite Zugangsvorrichtung für den Zugang in die Gebäudekonstruktion (10; 10') ausgebildet ist.

13. Torvorrichtung (22) nach Anspruch 12,
**dadurch gekennzeichnet, dass**
die erste oder/und zweite Zugangsvorrichtung jeweils eine Zugangstür (31, 34) umfasst, die schwenkbar oder verschiebbar mit dem Rahmen (23) der Torvorrichtung (22) verbunden ist,

14. Torvorrichtung (22) nach Anspruch 13,
**dadurch gekennzeichnet, dass**
die Zugangstür (34) der ersten Zugangsvorrichtung schwenkbar an einer die Rückwand (30) seitlich begrenzenden vertikalen Strebe (33) des Rahmens (23) befestigt ist.

15. Torvorrichtung (22) nach einem der Ansprüche 12 bis 14,
**dadurch gekennzeichnet, dass**
die Rückwand (30) der Torvorrichtung (22) eine effektive Wandfläche aufweist, die größer ist als eine effektive Wandfläche der Seitenwand (32).
